# EUROPÄISCHE PATENTSCHRIFT

(11) **EP 0 296 630 B1**
(45) Veröffentlichungstag und Bekanntmachung des Hinweises auf die Patenterteilung: **16.10.1991**
(21) Anmeldenummer: 88110150.5
(22) Anmeldetag: 24.06.1988
(51) Int. Cl.: F24H 9/12, F24H 1/18

(54) **Warmwassererwärmer**
Hotwaterheater
Réchauffeur d'eau chaude

(30) Priorität: 24.06.1987 DE 3720900
(43) Veröffentlichungstag der Anmeldung: 28.12.1988
(73) Patentinhaber: Eberl, Heidemarie, D-8042 Oberschleissheim (DE); Grabietz, Joachim, D-8261 Neuötting (DE)
(72) Erfinder: Grabietz, Joachim, D-8261 Neuötting (DE)
(74) Vertreter: Finsterwald, Manfred, Dipl.-Ing., Dipl.-Wirtsch.-Ing.

(56) Entgegenhaltungen:
- DE-A- 3 012 590
- FR-A- 1 299 281
- PATENT ABSTRACTS OF JAPAN, Band 10, Nr. 81 (M-465)[2138], 29. März 1986; & JP-A-60 221 656 (MATSUSHITA DENKI SANGYO K.K.) 06-11-1985

## Beschreibung

Die Erfindung betrifft einen Warmwassererwärmer mit einem von Wasser durchflossenen Speicherbehälter mit einem Kaltwasserzulauf im unteren Behälterbereich und einem Warmwasserablauf im oberen Behälterbereich und mit einem im Speicherbehälter angeordneten Heizelement.

Es ist bekannt, daß in Anlagen zur Trinkwasserversorgung und insbesondere in Anlagen zur Warmwasserversorgung die Gefahr des Auftretens von Keimen und Bakterien besteht, die Infektionskrankheiten zur Folge haben könnten. Besonders gefährlich sind sogenannte Legionellen oder Legionärsbakterien, die beispielsweise bei Duschvorgängen eingeatmet werden und zu lebensgefährlichen Infektionen führen können.

Die Bildung und Vermehrung solcher Legionellen wird nicht nur durch die Temperatur in den üblichen Warmwassersystemen gefördert, sondern auch dadurch, daß in derartigen Systemen Toträume vorhanden sind, in denen Ablagerungen und Sedimentbildungen erfolgen, welche wiederum Nährböden für Bakterien darstellen und insbesondere auch die Vermehrung von Legionellen beschleunigen.

Es ist auch bekannt, daß die jeweilige Wassertemperatur einen wesentlichen Einfluß auf die Bakterienvermehrung besitzt, wobei als optimaler Bereich für eine solche unerwünschte Bakterienvermehrung ein Temperaturbereich zwischen 32°C und 42°C als optimal betrachtet wird. Eine Temperatur von etwa 25°C stellt eine untere Grenze für die Bakterienvermehrung dar, während bei Temperaturen über 80°C die Bakterien absterben.

Aus der DE-OS 35 25 990 ist ein Speicherbrauchwassererwärmer mit einem unteren Brauchwasserzulauf und einem oberen Brauchwasserauslauf sowie einem die Aufheizung steuernden Thermostaten bekannt, bei dem zum Zwecke der Unschädlichmachung von im Wasser vorhandenen Bakterien der Thermostat im oberen Bereich des Speichers angeordnet und auf eine Schalttemperatur um 80°C eingestellt ist.

Durch diese Maßnahme soll erreicht werden, daß im oberen Bereich des Speichers eine Aufheizung des Brauchwassers in dieser Zone auf Temperaturen um 80°C garantiert wird, bei denen die schädlichen Bakterien abgetötet werden. Durch die mit entsprechendem Energieeinsatz verbundene Aufheizung alles auslaufendes Brauchwassers auf Werte um 80°C kann zwar dem Problem der Bakterienvermehrung entgegengewirkt werden, aber diese Lösung eignet sich einerseits nicht für die Vielzahl der sich im Einsatz befindenden Niedertemperatursysteme und verhindert andererseits nicht die Bakterienvermehrung in Schlammablagerungen im Bodenbereich des Brauchwasserbehälters, so daß weiterhin die Gefahr der Einschleusung von Bakterien in das Brauchwasser besteht, wenn beispielsweise durch eine Störung die Temperatur im oberen Behälterbereich deutlich absinkt.

Aus der DE-A-30 12 590 ist ein Wasserspeicher bekannt, der in seinem unteren Bereich einen auf den Boden des Wasserspeichers gerichteten Wasserzulauf, ein über dem Wasserzulauf angeordnetes Heizelement sowie einen im oberen Bereich des Wasserspeichers angeordneten Wasserablauf aufweist.

Aufgabe der Erfindung ist es, bei einem Warmwassererwärmer der eingangs angegebenen Art durch einfache, zu keinem zusätzlichen Energieaufwand führende Maßnahmen die Bildung und Vermehrung von Bakterien, insbesondere Legionellen zu vermeiden und vor allem die von Ablagerungen und Sedimentbildungen in Toträumen herrührenden Gefahren auszuschließen.

Gelöst wird diese Aufgabe dadurch, daß ein Warmwasserwärmer mit einem von Wasser durchflossenen Speicherbehälter mit einem Kaltwasserzulauf im unteren Behälterbereich, einem Warmwasserablauf im oberen Behälterbereich, einem im Speicherbehälter angeordneten Heizelement und einem Kaltwasserablauf im unteren Behälterbereich in der Weise verwendet wird, daß im Betrieb das gesamte kalte Brauchwasser aus dem Kaltwasserablauf im unteren Behälterbereich entnommen wird.

Auf diese Weise wird durch den besonders gefährdeten unteren Behälterbereich die gesamte Menge des verbrauchten Kaltwassers geleitet und sichergestellt, daß sich kein stehendes Warmwasser und keine Ablagerungen bilden können, wodurch Bakterien jeglicher Nährboden entzogen und damit ein Bakterienwachstum verhindert wird.

Bei einer vorteilhaften Ausführungsform eines Warmwassererwärmers zur erfindungsgemäßen Verwendung wird der Kaltwasserzulauf mittels eines Rohrkrümmers im unteren Behälterbereich auf den Boden des Speicherbehälters gerichtet, wobei vor der Austrittsöffnung des Kaltwasserzulaufs ein Umlenkteil angeordnet ist. Vorzugsweise wird der Kaltwasserablauf dann unterhalb des Umlenkteils am Boden des Speicherbehälters angeordnet.

Bei einer weiteren bevorzugten Ausführungsform eines Warmwassererwärmers zur erfindungsgemäßen Verwendung wird das Heizelement oberhalb des unteren Behälterbereichs angeordnet.

Ein Ausführungsbeispiel der Erfindung wird unter Bezugnahme auf die Zeichnung erläutert; die einzige Figur der Zeichnung zeigt eine schematische Längsschnittansicht eines Warmwassererwärmers nach der Erfindung.

Oberhalb eines Heizelementes 7 wird in einem oberen Behälterbereich 2 Warmwasser erzeugt, das aufgrund der unterschiedlichen Dichte von Kaltwasser und Warmwasser nicht in den von dem unteren Behälterbereich 1 gebildeten Kaltwasserbereich absinken kann.

Eine Mischung des kalten und warmen Wassers ist wegen der geringen Durchflußgeschwindigkeit beider Medien nicht möglich.

Durch die Anordnung des Kaltwasserzulaufs 4 und des Kaltwasserablaufs 5 im unteren Behälterbereich 1 wird der gefährdete unter Behälterbereich 1 immer mit frischen Wasser gespült und durchflossen, so daß keine Schlammbildung auftreten kann.

Der Kaltwassserzulauf 4 ist von einem gekrümmten Rohr gebildet, das gegenüber einem Prallblech als Umlenkteil 3 mündet. Auf diese Weise wird eine besonders wirksame Bespülung des gefährdeten Behälterbodens sichergestellt.

Durch den dargestellten Warmwassererwärmer wird die gesamte Menge des verbrauchten Kaltwassers geleitet, gleichzeitig aber auch das Warmwasser erzeugt. Dabei ist das Druckniveau im Kaltwasserbereich und im Warmwasserbereich gleich, wodurch schwankende Mischtemperaturen beim Verbraucher vermieden werden.

Der mit einer Isolierung 10 ummantelte Warmwassererwärmer ist in üblicher Weise mit einem Thermostat 9 ausgestattet, der es ermöglicht, die Warmwassertemperatur auf den gewünschten Wert, insbesondere auf etwa 60° zu regeln. Zur visuellen Überprüfung der jeweiligen Temperatur ist in üblicher Weise ein Thermometer 8 vorgesehen.

## Patentansprüche

1. Verwendung eines Warmwassererwärmers mit einem von Wasser durchflossenen Speicherbehälter mit einem Kaltwasserzulauf (4) im unteren Behälterbereich (1), einem Warmwasserablauf (6) im oberen Behälterbereich (2), einem im Speicherbehälter angeordneten Heizelement (7) und einem Kaltwasserablauf (5) im unteren Behälterbereich (1), in der Weise, daß im Betrieb das gesamte kalte Brauchwasser aus dem Kaltwasserablauf (5) im unteren Behälterbereich (1) entnommen wird.

2. Warmwassererwärmer mit einem von Wasser durchflossenen Speicherbehälter mit einem mittels eines Rohrkrümmers auf den Boden des Speicherbehälters, gerichteten Kaltwasserzulauf (4) im unteren Behälterbereich (1), einem Warmwasserablauf (6) im oberen Behälterbereich (2), einem im Speicherbehälter angeordneten Heizelement (7) und einem Kaltwasserablauf (5) im unteren Behälterbereich (1),
dadurch **gekennzeichnet,**
daß vor der Austrittsöffnung des Kaltwasserzulaufs (4) im Speicherbehälter ein Umlenkteil (3) angeordnet ist.

3. Warmwassererwärmer nach Anspruch 2,
dadurch **gekennzeichnet,**
daß der Kaltwasserablauf (5) unterhalb des Umlenkteils (3) am Boden des Speicherbehälters angeordnet ist.

4. Warmwassererwärmer nach den Ansprüchen 2 und 3,
dadurch **gekennzeichnet,**
daß das Heizelement (7) oberhalb des unteren Behälterbereichs (1) angeordnet ist.

## Claims

1. Use of a hot water heater comprising a storage container through which water flows, a cold water inlet (4) in the lower region of the container (1), a hot water outlet (6) in the upper region of the container (2), a heating element (7) arranged in the storage container and a cold water outlet (5) in the lower region of the container (1), in such a manner that in operation the total cold water needs are taken from the cold water outlet (5) in the lower region of the container (1).

2. Hot water heater comprising a storage container through which water flows, a cold water inlet in the lower region of the container and directed towards the base of the storage container by means of a pipe bend in the lower region of the container (1), a hot water outlet (6) in the upper region (2) of the container, a heating element (7) arranged in the storage container, and a cold water outlet (5) in the lower region of the container (1), characterized in that a deflection part (3) is arranged in the storage container in front of the outlet opening of the cold water inlet (4).

3. Hot water heater in accordance with claim 2, characterized in that the cold water outlet (5) is arranged beneath the deflecting part (3) at the base of the storage container.

4. Hot water heater in accordance with claim 1, characterized in that the heating element (7) is arranged above the lower container region (1).

## Revendications

1. Utilisation d'un réchauffeur d'eau chaude comprenant un conteneur réservoir traversé par de l'eau et doté d'une arrivée d'eau froide (4) dans la partie inférieure du conteneur (1), une sortie d'eau chaude (6) dans la partie supérieure du conteneur (2), un élément chauffant (7) disposé dans le conteneur réservoir et une sortie d'eau froide (5) dans la partie inférieure du conteneur (1), de telle manière qu'en fonctionnement, la totalité d'eau froide consommée est prélevée de la sortie d'eau froide (5) dans la partie inférieure du conteneur (1).

2. Réchauffeur d'eau chaude comprenant un conteneur réservoir traversé par de l'eau et doté dans la partie inférieure du conteneur (1) d'une arrivée d'eau froide (4) dirigée vers le fond du conteneur réservoir au moyen d'un tube coudé, une sortie d'eau chaude (6) dans la partie supérieure du conteneur (2), un élément chauffant (7) disposé dans le conteneur réservoir et une sortie d'eau froide (5) dans la partie inférieure du conteneur (1), caractérisé en ce que une pièce de déflection (3) est montée dans le conteneur réservoir devant l'embouchure de l'entrée d'eau froide (4).

3. Réchauffeur d'eau chaude selon la revendication 2, caractérisé en ce que la sortie d'eau froide (5) est disposée au fond du conteneur réservoir au dessous de la pièce de déflection (3).

4. Réchauffeur d'eau chaude selon les revendications 2 ou 3, caractérisé en ce que l'élément chauffant (7) est situé au dessus de la partie inférieure du conteneur (1).
